# EUROPÄISCHE PATENTSCHRIFT

(11) **EP 1 658 629 B1**
(45) Veröffentlichungstag und Bekanntmachung des Hinweises auf die Patenterteilung: **25.04.2007**
(21) Anmeldenummer: 04737417.8
(22) Anmeldetag: 19.08.2004
(51) Int. Cl.: H01H 83/04

(54) **PRÜFTASTERMODUL**
TEST PUSHBUTTON MODULE
MODULE DE CONTROLE

(30) Priorität: 19.08.2003 AT 13012003
(43) Veröffentlichungstag der Anmeldung: 24.05.2006
(73) Patentinhaber: Moeller Gebäudeautomation KG, 3943 Schrems (AT)
(72) Erfinder: DOBUSCH, Gerhard, A-1180 Wien (AT)
(74) Vertreter: Gibler, Ferdinand
(86) Internationale Anmeldenummer: PCT/AT2004/000288
(87) Internationale Veröffentlichungsnummer: WO 2005/017935

(56) Entgegenhaltungen:
- EP-A- 0 176 402
- EP-A- 0 295 167
- EP-A- 0 325 071
- EP-A- 0 352 680
- JP-A- 49 072 661

## Beschreibung

Die Erfindung betrifft ein Prüftastermodul für einen Schutzschalter, insbesondere für einen Fehlerstromschutzschalter, mit einem Gehäuse, einem Widerstand, einem einem ersten Anschlussstück des Widerstandes zugeordneten Betätigungselement und einem mittels des Betätigungselementes bewegbaren Kontaktelement, wobei ein zweites Anschlussstück des Widerstandes aus dem Gehäuse geführt ist.

Bei Fehlerstromschutzschaltern ist es üblich, ein Prüftastermodul mit einem Betätigungselement vorzusehen, wodurch ein elektrischer Kontakt zwischen zwei Anschlussklemmen herstellbar ist und ein das Auslösen des Fehlerstromschutzschalters bewirkender Stromfluss über das Prüftastermodul erreicht wird. Dabei ist es üblich, dem Betätigungselement weiters einen Widerstand zuzuordnen, um eine Begrenzung des über das Prüftastermodul fließenden Stroms sicherzustellen. Nachteilig an den bekannten Schutzschaltern ist, dass das Prüftastermodul einen hohen Fertigungsaufwand des Schutzschalters bedingt.

Aus der EP 0 176 402 A geht ein Elektrogerät mit automatischer Stromabschaltung hervor, wobei der Prüftaster als Modul mit nicht näher spezifizierter Kontaktierung eines mit dem Prüftaster verbundenen Widerstandes aufgebaut ist.

Die EP 0 295 167 A offenbart eine Testeinheit für einen elektrischen Differentialschutzapparat mit einem entsprechenden Widerstand.

Die EP 0 325 071 A offenbart ein Prüftastermodul gemäß Oberbegriff des Anpruchs 1, einen Schutzgehalter gemäß Oberbegriff des Anpruchs 11 und ein Verfahren gemäß Oberbegriff des Anspruchs 13, und betrifft ein Schutzgerät für elektrische Anlagen mit einem Prüftaster, welcher bei Betätigung in Kontakt mit einem Ende eines Widerstandes kommt. Ein solches Schaltgerät geht auch aus der JP 49 072661 A hervor.

Aus der EP 0 352 680 A geht ein Fehlerstromschutzschalter mit einer Prüftaste hervor, wobei ein Blechbiegeteil vorgesehen ist, welches mit einer Kontaktklemme verbunden ist und sich federnd an der Prüftaste abstützt. Bei Betätigung der Prüftaste wird ein Ende des Blechbiegeteils von der Prüftaste in Richtung eines Widerstandes bewegt und mit diesem leitend in Kontakt gebracht, wodurch eine Strombrücke gebildet wird, und wobei auf herkömmliche Verbindungsverfahren, wie Löten oder Schweißen verzichtet werden kann und ein kraftschlüssiger Kontakt vorgesehen ist.

EP 0352680A offenbart daher eine Anschlussverbindung gemäß Oberbegriff des Anspruchs 5.

Aufgabe der Erfindung ist es, ein Prüftastermodul der eingangs genannten Art anzugeben, das die bekannten Nachteile vermeidet, eine hohe Zuverlässigkeit aufweist, einfach zu fertigen ist und eine einfache Fertigung des Schutzschalters ermöglicht.

Erfindungsgemäß wird dies dadurch erreicht, dass das zweite Anschlussstück einen Kontaktteil zur lösbaren Verbindung mit einem Leiter einer Anschlussverbindung umfasst.

Dadurch ergibt sich der Vorteil, dass das Prüftastermodul als eigenständiges Bauteil separat gefertigt und anschließend in eine Unterschale od. dgl. des Schutzschalters eingesetzt werden kann. Die Kontaktierung des Prüftastermoduls kann bei dem Verbinden einer Oberschale mit der Unterschale erfolgen. Ein weiterer Vorteil ist, dass zum Anschließen des Prüftastermoduls Lötstellen nicht erforderlich sind, wodurch die benötigte Zeit zum Anschließen des Prüftastermoduls besonders gering gehalten werden kann. Dadurch ist das Prüftastermodul, sobald es in den Schutzschalter eingesetzt ist, ständig, d.h. unabhängig davon, ob ein Betätigungselement gedrückt ist oder nicht, mit dem Leiter bzw. der Anschlussverbindung verbunden. Dadurch dass diese Verbindung lösbar ist, ist z.B. die Austauschbarkeit des Prüftastermoduls gewährleistet.

In Weiterbildung der Erfindung kann vorgesehen sein, dass der Kontaktteil am Gehäuse anliegend ausgebildet ist. Dadurch kann der Kontaktteil am Gehäuse abgestützt werden und das mit dem Kontaktteil im zusammengebauten Zustand des Schutzschalters zusammenwirkende Element so ausgestaltet werden, dass es eine Kraft auf den Kontaktteil in Richtung des Gehäuses ausübt, wodurch zuverlässig ein elektrisch leitender Kontakt ausgebildet und das Entstehen von Luftspalten vermieden wird. Dies kann insbesondere durch das Vorsehen eines Federelementes erfolgen.

Gemäß einer weiteren Ausführungsform der Erfindung kann vorgesehen sein, dass der Kontaktteil an einer Stirnseite des Gehäuses angeordnet ist, wodurch der Kontaktteil besonders einfach ausgebildet werden kann, insbesondere bei einem in Längsrichtung des Prüftastermoduls angeordneten Widerstand.

Gemäß einer anderen Ausgestaltung der Erfindung kann vorgesehen sein, dass der Kontaktteil und das Betätigungselement an der selben Seite des Gehäuses angeordnet sind, wobei der Kontaktteil bei geöffneter Oberschale des Schutzschalters besonders gut einsehbar und kontrollierbar ist.

Die Erfindung betrifft weiters eine Anschlussverbindung für ein Prüftastermodul eines Schutzschalters, insbesondere ein oben angeführtes Prüftastermodul, wobei die Anschlussverbindung eine Anschlussklemme mit einem dem Prüftastermodul zugeordneten Widerstand im geschlossenen Zustand des Schutzschalters unterbrechungsfrei elektrisch leitend verbindet, wobei eine erste Kontaktfläche zur lösbaren Verbindung mit dem Widerstand vorgesehen ist.

Bei bekannten Schutzschaltern mit einem derartigen Prüftastermodul ist es üblich den Widerstand mittels eines flexiblen Leiters mit einer Anschlussklemme zu verbinden, wobei der flexible Leiter insbesondere die erforderlichen Bewegungen des Prüftastermoduls beim Verbinden mit der Unterschale ermöglicht.

Aufgabe der Erfindung ist es, eine Anschlussverbindung der oben genannten Art anzugeben, bei der die bekannten Nachteile vermieden werden und die ein einfaches und kostengünstiges Herstellen des Schutzschalters ermöglicht.

Erfindungsgemäß wird dies dadurch erreicht, dass eine zweite Kontaktfläche für eine lösbare Verbindung mit der Anschlussklemme vorgesehen ist.

Dadurch kann die Reihenfolge des Verfahrensablaufs bei der Herstellung des Schutzschalters besonders flexibel gestaltet werden. Durch das Vorsehen einer lösbaren Verbindung der Anschlussverbindung mit dem Prüftastermodul kann die Reihenfolge des Verfahrensablaufs bei der Herstellung des Schutzschalters auf einfache Weise verändert werden und die Verbindung der Anschlussverbindung mit dem Widerstand in einem späteren Verfahrensschritt erfolgen.

In Weiterführung der Erfindung kann vorgesehen sein, dass die erste Kontaktfläche wenigstens zwei voneinander beabstandete Kontaktbereiche umfasst, wobei die wenigstens zwei Kontaktbereiche miteinander elektrisch leitend verbunden sind. Durch die Ausbildung mehrerer Kontaktbereiche kann die Anschlussverbindung bei einem geringen Materialbedarf für verschiedene Ausführungsformen des Schutzschalters vorgesehen werden, bei denen die Anschlussklemme und das Prüftastermodul unterschiedlich angeordnet sind.

In weiterer Ausgestaltung der Erfindung kann vorgesehen sein, dass ein Zentralbereich zur Lagerung der Anschlussverbindung vorgesehen ist und die erste Kontaktfläche gegenüber dem Zentralbereich federnd ausgebildet ist. Durch die federnde Ausbildung kann eine kraftschlüssige Verbindung der Kontaktfläche mit dem Widerstand sichergestellt werden, wodurch die Zuverlässigkeit des Prüflastermoduls verbessert wird.

In diesem Zusammenhang kann in Weiterbildung der Erfindung vorgesehen sein, dass die zweite Kontaktfläche gegenüber dem Zentralbereich federnd ausgebildet ist, wodurch ein guter elektrischer Kontakt zwischen der Anschlussverbindung und der Anschlussklemme gewährleistet werden kann.

Gemäß einer weiteren Ausbildung der Erfindung kann vorgesehen sein, dass die Anschlussverbindung als Blechbiegeteil ausgebildet ist. Dies stellt eine besonders einfache und kostengünstig herstellbare Ausführungsform dar.

Gemäß einer anderen Ausgestaltung der Erfindung kann vorgesehen sein, dass Knickstellen umfassende Federbereiche vorgesehen sind, wodurch insbesondere bei einem Blechbiegeteil, die Federwirkung einfach sichergestellt werden kann.

Die Erfindung betrifft weiters einen Schutzschalter, insbesondere einen Fehlerstromschutzschalter.

Aufgabe der Erfindung ist es, einen Schutzschalter der oben genannten Art anzugeben, der besonders einfach und kostengünstig herstellbar ist.

Erfindungsgemäß wird dies dadurch erreicht, dass ein Prüftastermodul nach einem der Ansprüche 1 bis 4 und eine Anschlussverbindung nach einem der Ansprüche 5 bis 11 vorgesehen sind.

Dadurch ergibt sich der Vorteil, dass das Prüftastermodul separat gefertigt werden kann und zu einem späten Verfahrensschritt in den Schutzschalter eingesetzt und anschließend das Prüftastermodul mit der Anschlussklemme verbunden werden kann.

In weiterer Ausgestaltung der Erfindung kann vorgesehen sein, dass ein Zentralbereich der Anschlussverbindung in einer Ausnehmung einer Oberschale aufnehmbar ist. Dadurch kann die Anschlussverbindung mit der Oberschale fixiert und die Verbindung mit dem Prüftastermodul und der Anschlussklemme automatisch beim Aufsetzen der Oberschale erfolgen.

Die Erfindung betrifft weiters ein Verfahren zur Herstellung eines Schutzschalters, insbesondere eines Fehlerstromschutzschalters, wobei eine Anschlussklemme und ein Prüftastermodul nach einem der Ansprüche 1 bis 4 in einer Unterschale angeordnet sind und das Prüftastermodul mit einem Widerstand verbunden ist.

Aufgabe der Erfindung ist es weiters ein Verfahren zur Herstellung eines Schutzschalters der oben beschriebenen Art anzugeben, das die bekannten Nachteile vermeidet und einfach und kostengünstig durchführbar ist.

Erfindungsgemäß wird dies dadurch erreicht, dass beim Aufsetzen einer Oberschale auf die Unterschale mittels einer von der Oberschale aufgenommenen Anschlussverbindung nach einem der Ansprüche 5 bis 10 ein elektrisch leitender Kontakt zwischen der Anschlussklemme und dem Widerstand gebildet wird.

Dadurch ergibt sich der Vorteil, dass das Prüftastermodul separat gefertigt und in einem späten Verfahrensschritt in der Unterschale angeordnet werden kann. Ein weiterer Vorteil ist, dass für die Herstellung der Verbindung zwischen der Anschlussklemme und dem Widerstand ein eigener Verfahrensschritt nicht erforderlich ist und bei dem Aufsetzen der Oberschale automatisch erfolgt.

Die Erfindung wird unter Bezugnahme auf die beigeschlossenen Zeichnungen, in welchen Ausführungsformen dargestellt sind, näher beschrieben. Dabei zeigt:
Fig. 1 und 2 eine Schrägansicht auf ein erfindungsgemäßes Prüftastermodul, eine erfindungsgemäße Anschlussverbindung und eine Anschlussklemme in Betriebslage;
Fig. 3 eine Schrägansicht auf die Anschlussverbindung nach Fig. 1 und
Fig. 4 und 5 eine Schrägansicht einer Oberschale eines Schutzschalters mit einer Anschlussverbindung nach Fig. 1;
Fig. 6 eine Schrägansicht einer Unterschale;
Fig- 7 eine Draufsicht auf einen Schutzschalter; und
Fig. 8 den Schutzschalter gemäß Fig. 7 im Schnitt entlang der Linie AA.

In den Fig. 1 und 2 ist eine erfindungsgemäße Ausführungsform eines Prüftastermoduls 2 für einen Schutzschalter, einer Anschlussverbindung 3 und eine Anschlussklemme 4 dargestellt. Derartige Prüftastermodule 2 werden insbesondere in Fehlerstromschutzschaltern verwendet, können aber auch bei anderen Arten von Schutzschaltern vorgesehen sein. Die Anschlussklemme 4 dient zum Anschließen von Leitern od. dgl. an den fertig zusammengesetzten Schutzschalter.

Das Prüftastermodul 2 weist ein Gehäuse 21, einen Widerstand 26, ein Betätigungselement 24, welches einem ersten Anschlussstück des Widerstandes 26 zugeordnet ist, und ein Kontaktelement 25 auf, welches mittels des Betätigungselementes 24 bewegbar ist. Ein zweites Anschlussstück 28 des Widerstandes 26 ist aus dem Gehäuse 21 geführt, welches einen Kontaktteil 29 zur lösbaren Verbindung mit einem Leiter, der Anschlussverbindung 3 od. dgl. umfasst.

Bei herkömmlichen Herstellungsverfahren wird der Widerstand 26 mittels eines flexiblen Leiters mit der Anschlussklemme 4 verbunden, wobei der flexible Leiter mit der Anschlussklemme 4 und dem Widerstand 26 verlötet ist. Der Lötvorgang, der eine thermische Belastung der Bauteile darstellt, wird dabei üblicherweise in einem frühen Verfahrensschritt bei der Herstellung des Schutzschalters durchgeführt, wobei der Widerstand 26 an den flexiblen Leiter angelötet wird und anschließend manuell das Prüftastermodul 2 um den Widerstand 26 zusammengesetzt wird.

Mit dem Kontaktteil 29 zur lösbaren Verbindung kann das Prüftastermodul separat gefertigt werden und anschließend in den Schutzschalter eingebracht werden, wodurch das Herstellungsverfahren des Schutzschalters erheblich vereinfacht werden kann.

Auch kann dadurch das Prüftastermodul 2 ausgetauscht werden. Die lösbare Verbindung ist, wie in den Fig. 1 bis 5 dargestellt, bevorzugt durch, vorzugsweise federnde, Schleifkontakte gebildet. Dies ermöglicht ein einfaches und schnelles Einbringen des Prüftastermoduls 2 in einen Schutzschalter 1, sowie ein einfaches, schnelles und vor allem zerstörungsfreies Entfernen des Prüftastermoduls 2 aus dem Schutzschalter 1.

Wirkt von der Anschlussverbindung 3 im verbundenen Zustand eine Kraft auf das Kontaktstück 29, so erscheint es vorteilhaft, wenn der Kontaktteil 29 am Gehäuse 21 anliegend ausgebildet ist, wobei sich die Anschlussverbindung 3 und der Kontaktteil 29 im verbundenen Zustand am Gehäuse 21 abstützen können.

Eine besonders einfache Ausbildung des erfindungsgemäßen Prüftastermoduls ergibt sich, wenn der Kontaktteil 29 an einer Stirnseite 22 des Gehäuses 21 angeordnet ist. Dabei kann das zweite Anschlussstück 28 des Widerstandes 26 im wesentlichen geradlinig aus dem Gehäuse 21 herausgeführt werden, falls der Widerstand 26 in Längsrichtung des Gehäuses 21 angeordnet ist.

Wird der Kontaktteil 29 und das Betätigungselement 24 an der selben Seite 23 des Gehäuses 21 angeordnet, so kann die Kontaktstelle im eingebauten Zustand bei abgenommener Oberschale des Schutzschalters besonderes gut eingesehen und kontrolliert werden.

Mittels der Anschlussverbindung 3 kann das Prüftastermodul 2 und die Anschlussklemme 4 im geschlossenen Zustand des Schutzschalters 1 unterbrechungsfrei elektrisch leitend verbunden werden, wobei diese Verbindung unabhängig von der Stellung des Betätigungselementes 24 ist.

In Fig. 3 ist die Anschlussverbindung 3 nach Fig. 1 vergrößert dargestellt, bei der eine erste Kontaktfläche 31 zur lösbaren Verbindung mit dem Widerstand 26 vorgesehen ist.

Zur Lagerung der Anschlussverbindung 3 ist ein Zentralbereich 34 vorgesehen, wobei die erste Kontaktfläche 31 gegenüber dem Zentralbereich federnd ausgebildet ist. Dadurch kann sichergestellt werden, dass die erste Kontaktfläche 31 im verbundenen Zustand eine Kraft auf das Kontaktstück 29 ausübt, wodurch ein guter elektrischer Kontakt gewährleistet und die Ausbildung eines Luftspalts zwischen der ersten Kontaktfläche 31 und dem Kontaktstück 29 unterbunden wird.

Die Kontaktfläche 31 kann wenigstens zwei voneinander beabstandete Kontaktbereiche 32 umfassen, wobei die wenigstens zwei Kontaktbereiche 32 miteinander elektrisch leitend verbunden sind. Durch die Ausbildung mehrerer Kontaktbereiche 32 kann eine Verbindung für unterschiedliche Abstände der Anschlussklemme 4 von dem Kontaktstück 29 mit einer Anschlussverbindung 3 sichergestellt werden, wodurch eine Ausführungsform der Anschlussverbindung 3 in mehreren unterschiedlichen Bauformen von Schutzschaltern einsetzbar ist.

Weiters kann die Anschlussverbindung 3 eine zweite Kontaktfläche 33 für eine lösbare Verbindung mit der Anschlussklemme 4 aufweisen. Durch die Ausbildung der zweiten Kontaktstelle für eine lösbare Verbindung kann bei der Herstellung eines Schutzschalters die Verbindung zwischen der Anschlussklemme 4 und der Anschlussverbindung 3 in einem späten Verfahrensschritt erfolgen, wodurch der Verfahrensablauf vereinfacht werden kann.

Ist die zweite Kontaktfläche 33 gegenüber dem Zentralbereich 34 federnd ausgebildet, so kann die Ausbildung eines Luftspaltes zwischen der Anschlussverbindung 3 und der Anschlussklemme 4 wirksam unterbunden werden und die Zuverlässigkeit der elektrisch leitenden Verbindung zwischen dem Prüftastermodul 2 und der Anschlussklemme 4 verbessert werden.

Die in Fig. 3 dargestellte Ausführungsform der Anschlussverbindung 3 kann auf einfache Weise als Blechbiegeteil hergestellt werden. Dabei können Knickstellen umfassende Federbereiche 35 vorgesehen sein, wodurch die federnde Ausbildung der Kontaktflächen 31, 33 gegenüber dem Zentralbereich 34 auf einfache Weise sichergestellt werden kann.

In den Fig- 4 und 5 ist eine Oberschale 11 eines Schutzschalters 1 dargestellt, die eine Ausnehmung 12 aufweist, in die der Zentralbereich 34 der Anschlussverbindung 3 aufnehmbar ist. Fig. 6 zeigt eine Unterschale 15 des Schutzschalters 1, die Aufnahmen für das Prüftastermodul 2 aufweist.

Sind die Anschlussklemme 4 und das Prüftastermodul 2 in der Unterschale 15 und die Anschlussverbindung 3 in der Ausnehmung 12 der Oberschale 12 angeordnet, so wird beim Aufsetzen der Oberschale 11 auf die Unterschale 15 ein elektrisch leitender Kontakt zwischen der Anschlussklemme 4 und dem Prüftastermodul 2, insbesondere dem Widerstand 26 gebildet.

In Fig. 7 ist eine Draufsicht auf einen Schutzschalter dargestellt, bei dem das Betätigungselement 24 und eine Schraube der Anschlussklemme 4 ersichtlich ist. Weiters ist in Fig. 7 die Schnittführung der Fig. 8 gezeigt.

Aus den Fig. 7 und 8 sind die Lage des Prüftastermoduls 2, der Anschlussklemme 4 und der Anschlussverbindung im zusammengebauten Zustand des Schutzschalters ersichtlich. In anderen Ausführungsformen des erfindungsgemäßen Schutzschalters kann auch eine andere Anschlussklemme 4 des Schutzschalters mit dem Prüftastermodul 2 verbunden sein und/oder eine von der dargestellten abweichende Anzahl an Anschlussklemmen des Schutzschalters vorgesehen sein.

Die federnde Ausführung der Kontaktflächen 31, 33 der Anschlussverbindung stellt auch sicher, dass das Aufsetzen der Oberschale 11 auf die Unterschale 15 durch die Anschlussverbindung 3 nicht behindert wird.

## Patentansprüche

1. Prüftastermodul (2) für einen Schutzschalter (1), insbesondere für einen Fehlerstromschutzschalter, mit einem Gehäuse (21), einem Widerstand (26), einem einem ersten Anschlussstück des Widerstandes (26) zugeordneten Betätigungselement (24) und einem mittels des Betätigungselementes (24) bewegbaren Kontaktelement (25), wobei ein zweites Anschlussstück (28) des Widerstandes (26) aus dem Gehäuse (21) geführt ist, **dadurch gekennzeichnet, dass** das zweite. Anschlussstück (28) einen Kontaktteil (29) zur lösbaren Verbindung mit einem Leiter einer Anschlussverbindung (3) umfasst.

2. Prüftastermodul (2) nach Anspruch 1, **dadurch gekennzeichnet, dass** der Kontaktteil (29) am Gehäuse (21) anliegend ausgebildet ist.

3. Prüftastermodul (2) nach Anspruch 2, **dadurch gekennzeichnet, dass** der Kontaktteil (29) an einer Stirnseite (22) des Gehäuses (21) angeordnet ist.

4. Prüftastermodul (2) nach Anspruch 2, **dadurch gekennzeichnet, dass** der Kontaktteil (29) und das Betätigungselement (24) an der selben Seite (23) des Gehäuses (21) angeordnet sind.

5. Anschlussverbindung (3) für ein Prüftastermodul (2) eines Schutzschalters (1), insbesondere ein Prüftastermodul (2) nach einem der Ansprüche 1 bis 4, wobei die Anschlussverbindung (3) eine Anschlussklemme (4) mit einem dem Prüftastermodul (2) zugeordneten Widerstand (26) im geschlossenen Zustand des Schutzschalters (1) unterbrechungsfrei elektrisch leitend verbindet, wobei eine erste Kontaktfläche (31) zur lösbaren Verbindung mit dem Widerstand (26) vorgesehen ist, **dadurch gekennzeichnet, dass** eine zweite Kontaktfläche (33) für eine lösbare Verbindung mit der Anschlussklemme (4) vorgesehen ist.

6. Anschlussverbindung (3) nach Anspruch 5, **dadurch gekennzeichnet, dass** die erste Kontaktfläche (31) wenigstens zwei voneinander beanstandete Kontaktbereiche (32) umfasst, wobei die wenigstens zwei Kontaktbereiche (32) miteinander elektrisch leitend verbunden sind.

7. Anschlussverbindung (3) nach Anspruch 5 oder 6, **dadurch gekennzeichnet, dass** ein Zentralbereich (34) zur Lagerung der Anschlussverbindung (3) vorgesehen ist und die erste Kontaktfläche (31) gegenüber dem Zentralbereich (34) federnd ausgebildet ist.

8. Anschlussverbindung (3) nach Anspruch 5, 6 oder 7, **dadurch gekennzeichnet, dass** die zweite Kontaktfläche (33) gegenüber dem Zentralbereich (34) federnd ausgebildet ist.

9. Anschlussverbindung (3) nach einem der Ansprüche 5 bis 8, **dadurch gekennzeichnet, dass** sie als Blechbiegeteil ausgebildet ist.

10. Anschlussverbindung (3) nach Anspruch 9, **dadurch gekennzeichnet, dass** Knickstellen umfassende Federbereiche (35) vorgesehen sind.

11. Schutzschalter (1), insbesondere Fehlerstromschutzschalter, **dadurch gekennzeichnet, dass** ein Prüftastermodul (2) nach einem der Ansprüche 1 bis 4 und eine Anschlussverbindung (3) nach einem der Ansprüche 5 bis 10 vorgesehen sind.

12. Schutzschalter (1) nach Anspruch 11, **dadurch gekennzeichnet, dass** ein Zentralbereich (34) der Anschlussverbindung (3) in einer Ausnehmung (12) einer Oberschale (11) aufnehmbar ist.

13. Verfahren zur Herstellung eines Schutzschalters (1), insbesondere eines Fehlerstromschutzschalters, wobei eine Anschlussklemme (4) und ein Prüftastermodul (2) nach einem der Ansprüche 1 bis 4 in einer Unterschale (15) angeordnet sind, und das Prüftastermodul (2) mit einem Widerstand (26) verbunden ist, wobei beim Aufsetzen einer Oberschale (11) auf die Unterschale (15), mittels einer von der Oberschale (11) aufgenommenen Anschlussverbindung (3) nach einem der Ansprüche 5 bis 10, ein elektrisch leitender Kontakt zwischen der Anschlussklemme (4) und dem Widerstand (26) gebildet wird.

## Claims

1. A test pushbutton module (2) for a circuit-breaker, especially for a residual-current circuit-breaker, comprising a housing (21), a resistor (26), an actuating element (24) associated with a first connector of the resistor (26) and a contact element (25) which can be moved by means of the actuating element (24), with a second connector (28) of the resistor (26) being guided out of the housing (21), **characterized in that** the second connector (28) comprises a contact element (29) for the detachable connection with a conductor of a terminal connection (3).

2. A test pushbutton module (2) according to claim 1, **characterized in that** the contact part (29) is arranged to rest on the housing (21).

3. A test pushbutton module (2) according to claim 2, **characterized in that** the contact part (29) is arranged on a face side (22) of the housing (21).

4. A test pushbutton module (2) according to claim 2, **characterized in that** the contact part (29) and the actuating element (24) are arranged on the same side (23) of the housing (21).

5. A terminal connection (3) for a test pushbutton module (2) of a circuit-breaker (1), especially a test pushbutton module according to one of the claims 1 to 4, with the terminal connection (3) electrically conductively connecting a terminal (4) in an uninterruptible manner with a resistor (26) associated with the test pushbutton module (2) in the closed state of the circuit-breaker (1), with a first contact surface (31) being provided for the detachable connection with the resistor (26), **characterized in that** a second contact surface (33) is provided for a detachable connection with the terminal (4).

6. A terminal connection (3) according to claim 5, **characterized in that** the first contact surface (31) comprises at least two mutually spaced contact areas (32), with the at least two contact areas (32) are connected with each other in an electrically conductive manner.

7. A terminal connection (3) according to claim 5 or 6, **characterized in that** a central area (34) for holding the terminal connection (3) is provided and the first contact surface (31) is provided with a resilient arrangement relative to the central area (34).

8. A terminal connection (3) according to claim 5, 6 or 7, **characterized in that** the second contact area (33) is provided with a resilient arrangement relative to the central area (34).

9. A terminal connection (3) according to one of the claims 5 to 8, **characterized in that** it is arranged as a bent plate part.

10. A terminal connection (3) according to claim 9, **characterized in that** spring sections (35) are provided which comprise kink points.

11. A circuit-breaker (1), especially a residual-current circuit-breaker, **characterized in that** a test pushbutton module (2) according to one of the claims 1 to 4 and a terminal connection (3) according to one of the claims 5 to 10 are provided.

12. A circuit-breaker (1) according to claim 11, **characterized in that** a central section (34) of the terminal connection (3) can be received in a recess (12) of a top shell (11).

13. A method for producing a circuit-breaker (1), especially a residual-current circuit-breaker, with a terminal (4) and a test pushbutton module (2) according to one of the claims 1 to 4 are arranged in a bottom shell (15), and the test pushbutton module (2) is connected with a resistor (26), an electrically conductive connection is formed between the terminal (4) and the resistor (26) during the placement of a top shell (11) on the bottom shell (15) by means of a terminal connection (3) according to one of the claims 5 to 10 as received by the top shell (11).

## Revendications

1. Module de bouton d'essai (2) pour disjoncteur (1), notamment pour interrupteur automatique à courant différentiel résiduel, avec un boîtier (21), une résistance (26), un élément d'actionnement (24) associé à une première pièce de raccordement de la résistance (26) et avec un élément de contact (25) déplaçable au moyen de l'élément d'actionnement (24), une deuxième pièce de raccordement (28) de la résistance (26) sortant du boîtier (21), **caractérisé en ce que** la deuxième pièce de raccordement (28) comprend une partie formant contact (29) destinée à la relier de manière amovible à un conducteur d'un élément de liaison de raccordement (3).

2. Module de bouton d'essai (2) selon la revendication 1, **caractérisé en ce que** la partie formant contact (29) est conformée pour être en appui contre le boîtier (21).

3. Module de bouton d'essai (2) selon la revendication 2, **caractérisé en ce que** la partie formant contact (29) est disposée sur une face d'extrémité (22) du boîtier (21).

4. Module de bouton d'essai (2) selon la revendication 2, **caractérisé en ce que** la partie formant contact (29) et l'élément d'actionnement (24) sont disposés du même côté (23) du boîtier (21).

5. Elément de liaison de raccordement (3) pour un module de bouton d'essai (2) d'un disjoncteur (1), notamment pour un module de bouton d'essai (2) selon l'une quelconque des revendications 1 à 4, l'élément de liaison de raccordement (3) reliant, par une liaison ininterrompue conductrice d'électricité, une borne de raccordement (4) à une résistance (26) associée au module de bouton d'essai (2) à l'état fermé du disjoncteur (1), une première surface de contact (31) destinée à être reliée de manière amovible à la résistance (26) étant prévue, **caractérisé en ce qu'**est prévue une deuxième surface de contact (33) pour une liaison amovible avec la borne de raccordement (4).

6. Elément de liaison de raccordement (3) selon la revendication 5, **caractérisé en ce que** la première surface de contact (31) comprend au moins deux zones de contact (32) espacées l'une de l'autre, les au moins deux zones de contact (32) étant reliées ensemble par une liaison conductrice d'électricité.

7. Elément de liaison de raccordement (3) selon la revendication 5 ou 6, **caractérisé en ce qu'**est prévue une zone centrale (34) destinée à stocker l'élément de liaison de raccordement (3) et que la première surface de contact (31) est conformée pour être élastique par rapport à la zone centrale (34).

8. Elément de liaison de raccordement (3) selon la revendication 5, 6 ou 7, **caractérisé en ce que** la deuxième surface de contact (33) est conformée pour être élastique par rapport à la zone centrale (34).

9. Elément de liaison de raccordement (3) selon l'une quelconque des revendications 5 à 8, **caractérisé en ce qu'**elle est conformée en forme de pièce en tôle cintrée.

10. Elément de liaison de raccordement (3) selon la revendication 9, **caractérisé en ce que** sont prévues des zones à ressort (35) comprenant des pliures.

11. Disjoncteur (1), notamment interrupteur automatique à courant différentiel résiduel, **caractérisé en ce que** sont prévus un module de bouton d'essai (2) selon l'une quelconque des revendications 1 à 4 et un élément de liaison de raccordement (3) selon l'une quelconque des revendications 5 à 10.

12. Disjoncteur (1) selon la revendication 11, **caractérisé en ce qu'**une zone centrale (34) de l'élément de liaison de raccordement (3) est apte à être logée dans un évidement (12) ménagé dans une coquille supérieure (11).

13. Procédé de réalisation d'un disjoncteur (1), notamment d'un interrupteur automatique à courant différentiel résiduel, une borne de raccordement (4) et un module de bouton d'essai (2) selon l'une quelconque des revendications 1 à 4 étant disposés dans une coquille inférieure (15) et le module de bouton d'essai (2) étant relié à une résistance (26), un contact conducteur d'électricité étant formé entre la borne de raccordement (4) et la résistance (26) lors du positionnement d'une coquille supérieure (11) sur la coquille inférieure (15) moyennant un élément de liaison de raccordement (3) selon l'une quelconque des revendications 5 à 10 logé dans la coquille supérieure (11).
